# EUROPÄISCHE PATENTSCHRIFT

(11) **EP 3 175 733 B1**
(45) Veröffentlichungstag und Bekanntmachung des Hinweises auf die Patenterteilung: **17.10.2018**
(21) Anmeldenummer: 16178977.1
(22) Anmeldetag: 12.07.2016
(51) Int. Cl.: A43C 15/02, A43C 15/06

(54) **STEIGEISENSYSTEM**
CRAMPON SYSTEM
SYSTEME DE CRAMPON

(30) Priorität: 16.11.2015 DE 102015222593
(43) Veröffentlichungstag der Anmeldung: 07.06.2017
(73) Patentinhaber: Oberalp Spa, 39100 Bozen (IT)
(72) Erfinder: BAUMGARTNER, Peter, 93093 Donaustauf (DE); RESCH, Egon, 39050 Tiers (IT)
(74) Vertreter: Weickmann & Weickmann PartmbB

(56) Entgegenhaltungen:
- EP-A1- 1 254 611
- EP-A1- 2 666 379
- WO-A1-02/30230
- DE-U1-202013 006 104

## Beschreibung

Die vorliegende Erfindung betrifft ein Steigeisensystem umfassend ein Steigeisen, einen Schuh und eine Verbindungsanordnung, sowie Elemente dieses Steigeisensystems.

Steigeisen werden insbesondere im Kletter- und Wanderbereich dafür genutzt, um im vereisten Gelände sicher voranzukommen. Hierzu wird üblicherweise das Steigeisen mit Riemen oder Bügeln an einem Schuh befestigt, wobei eine sichere Handhabung derartiger Verbindungsanordnungen, insbesondere wenn der Benutzer Handschuhe trägt, sich als schwierig erweisen kann. Um das Halten des Vorderbereichs des Schuhs an dem Steigeisen zu erleichtern, schlägt die EP 1 254 611 A1 vor, den vorderen Bügel durch einen Haken zu ersetzen, welcher von vorne in ein Sackloch in dem Schuh eingeführt wird. Das Sackloch kann sich jedoch mit Eis, Schnee und Schlamm zusetzen und muss aufwendig von diesem Fremdmaterial befreit werden, bevor das Steigeisen angebracht werden kann.

Die EP 2 666 379 A1, die DE 20 2013 006 104 U1 sowie die WO 02/30230 A1 zeigen ein Steigeisensystem, umfassend ein Steigeisen, einen Schuh und eine Verbindungsanordnung, welche an einem aus dem Schuh und dem Steigeisen ein männliches Verbindungselement und an dem anderen aus dem Schuh und dem Steigeisen ein weibliches Verbindungselement umfasst, wobei die Verbindungsanordnung einen Durchschubraum aufweist, welcher dafür eingerichtet ist, das Fremdmaterial, welches sich an der Verbindungsanordnung befindet, bei einer Eingriffsbewegung des männlichen Verbindungselements in das weibliche Verbindungselement durch den Durchschubraum geschoben wird und sich von dem Steigeisensystem lösen kann.

Es ist daher die Aufgabe der vorliegenden Erfindung, ein Steigeisensystem bereitzustellen, welches eine vereinfachte Handhabung aufweist und/oder eine erhöhte Sicherheit aufweist.

Diese Aufgabe wird gelöst durch ein Steigeisensystem nach Anspruch 1.

Das Vorsehen des Durchschubraums verhindert, dass angelagertes Eis, Schnee, Schlamm oder sonstiges Fremdmaterial die Verbindungsanordnung beeinträchtigt, sodass das Steigeisensystem komfortabel ohne einen Putzschritt vor der Verbindung des Steigeisens mit dem Schuh benutzt werden kann.

Wird in dem weiblichen Verbindungselement über ein Insert ein Abschnitt einer Öse oder die Öse selbst ausgebildet, so wird hierdurch das weibliche Verbindungselement besonders sicher und zuverlässig mit dem Schuh verbunden. Befindet sich die Öse zumindest teilweise innerhalb der Ausnehmung, so kann Fremdmaterial, welches sich in der Öse befindet, ohne weitere Widerstände in den Durchschubraum hindurchgeschoben werden. Ein Einschrauben ist eine besonders einfache und kostengünstige Anbringungsmethode des männlichen Verbindungselements an dem Schuh. Laschen bzw. Haken sind besonders günstige und einfache männliche Verbindungselemente.

Überlappt sich ein männliches Verbindungselement in einer Sohlenaufsicht mit einem weiteren Durchschubraum, so kann nicht nur das männliche Verbindungselement an dem weiblichen Verbindungselement angelagertes Fremdmaterial herausschieben, sondern das weibliche Verbindungselement kann auch das Fremdmaterial, welches sich an dem männlichen Verbindungselement angesammelt hat, in den weiteren Durchschubraum schieben, von wo aus es sich vom Schuh lösen kann.

Dadurch dass das männliche Verbindungselement ein Insert des Schuhs umfasst, an welchem vorzugsweise eine Lasche und/oder ein Haken ausgebildet ist, wird das männliche Verbindungselement besonders sicher und zuverlässig an den Schuh angebracht. Laschen bzw. Haken sind dabei besonders günstige und einfache männliche Verbindungselemente.

Dadurch dass das Insert ferner Kontaktbereiche für eine Skibindung, insbesondere zwei an gegenüberliegenden Seiten des Inserts angeordnete, im Wesentlichen quer zu einer Schuhlängsrichtung ausgerichtete Öffnungen aufweist, weist das Insert eine Doppelfunktion als Verbindungselement/Kontaktelement für einerseits ein Steigeisensystem und andererseits für eine Skibindung, insbesondere eine Tourenskibindung, auf.

Ferner kann der Durchschubraum als eine Ausnehmung in einer Sohle des Schuhs, insbesondere in einer Auftrittsfläche einer Sohle des Schuhs ausgebildet sein. Auf diese Weise kann der Durchschubraum besonders einfach in einen bereits bestehenden Schuhteil eingebracht werden, wobei die Anordnung in einer Auftrittsfläche der Schuhsohle die Länge des Schuhs nicht beeinträchtigt, wodurch das Laufgefühl eines Benutzers nicht beeinträchtigt wird.

Der Durchschubraum kann als eine entlang einer Schuhlängsrichtung verlaufende Kerbe in einer Auftrittfläche einer Sohle des Schuhs ausgebildet sein. Hierdurch lässt sich der Durchschubraum entlang einer die Handhabung des Steigeisensystems verbessernden Eingriffsrichtung der Verbindungselemente anordnen, wodurch die Durchschubbewegung des Fremdmaterials mit einer komfortabel auszuführenden Eingriffsbewegung der Verbindungselemente entlang der Eingriffsrichtung zusammen fallen kann.

In einer Sohle des Schuhs kann eine Einführungsausnehmung ausgebildet sein, welche dazu eingerichtet ist, eine Positionierungsbewegung des männlichen Verbindungselements und des weiblichen Verbindungselements relativ zueinander zu führen, sodass deren Eingreifen ineinander erleichtert ist. Das Vorsehen der Einführungsausnehmung erhöht den Komfort der Handhabung des Steigeisensystems.

In dem Steigeisensystem kann der Durchschubraum als eine Ausnehmung in einer Sohle des Schuhs ausgebildet sein und das weibliche Verbindungselement kann eine, vorzugsweise an der Sohle verschraubte, Brücke umfassen, welche die Ausnehmung überbrückt. Dies erlaubt ein Verbindungselement an der Sohle des Schuhs auszubilden, ohne dass das Verbindungselement aus der Schuhsohle herausragt und die Tritteigenschaften des Schuhs negativ beeinflusst. Wird die Brücke verschraubt, so kann sie auf eine besonders einfache und kostengünstige Weise an der Schuhsohle angebracht werden.

Die Inserts können aus Metall ausgebildet sein oder Metall umfassen und sind Funktionselemente, die in an sich bekannter Weise in einen Schuh integriert, beispielsweise eingegossen werden können.

Weiterhin kann das weibliche Verbindungselement an dem Steigeisen als eine Durchgangsöffnung ausgebildet sein. Ein derartiges weibliches Verbindungselement lässt sich besonders einfach mit einem männlichen Verbindungselement verbinden, und das Fremdmaterial kann besonders einfach durch die Durchgangsöffnung hindurch geschoben werden.

Es zeigen:
- Fig.1: eine Ansicht eines Steigeisensystems gemäß einer ersten, nicht erfindungsgemäßen Ausführungsform;
- Fig. 2: eine Sohlenaufsicht des Steigeisensystems aus Fig. 1;
- Fig. 3: einen A-A - Schnitt des Steigeisensystems aus Fig.2;
- Fig. 4: ein Steigeisen gemäß einer weiteren, nicht erfindungsgemäßen Ausführungsform ;
- Fig. 5: eine Sohlenaufsicht eines Steigeisensystems gemaß einer zweiten, nicht erfindungsgemaßen Ausführungsform;
- Fig. 6: einen A'-A' - Schnitt des Steigeisensystems aus Fig.5;
- Fig. 7: eine Ansicht des Steigeisensystems aus Fig.5;
- Fig. 8a: eine Aufsischt eines Steigeisensystems gemäß einer dritten, erfindungsgemaßen Äusführungsform;
- Fig. 8b: eine skizzierte Aufsicht eines Abschnitts der Schuhsohle aus Fig. 8a mit teilweise freigelegtem Insert;
- Fig. 9: einen A"-A" - Schnitt des Steigeisensystems aus Fig.8a;
- Figs. 10a, 10c und 10d: Ansichten eines in dem Steigeisensystem aus Fig. 8a verwendeten Inserts;
- Fig. 10b: einen B-B - Schnitt des Inserts aus Fig.10a;
- Fig. 11a: Ansichten eines alternativ ausgebildeten Inserts;
- Fig.11b: einen B'-B' - Schnitt des Inserts aus Fig.11a;

### Erste, nicht erfindungsgemäße

### Ausführungsform

Fig. 1 zeigt ein Steigeisensystem 2 mit einem Steigeisen 4 und einem Schuh 6, wobei von dem Schuh 6 teilweise in den Figuren nur die Sohle 8 explizit dargestellt ist. Das Steigeisensystem 2 umfasst eine Verbindungsanordnung 10 wobei an dem Steigeisen 4 in dieser Ausführungsform ein mit einer Lasche 12 ausgebildetes männliches Verbindungselement 14 der Verbindungsanordnung 10 vorgesehen ist und entsprechend ist in dieser Ausführungsform an dem Schuh 6 ein weibliches Verbindungselement 16 vorgesehen. Die Verbindungsanordnung 10 umfasst einen Durchschubraum 18, welcher als eine Ausnehmung 20 in der Sohle 8, insbesondere in einer Auftrittsfläche 22 der Sohle 8, ausgebildet sein kann. Die Ausnehmung 20 kann, wie in Fig. 2 gezeigt, als eine Kerbe in der Auftrittsfläche 22 ausgebildet sein und im Wesentlichen entlang einer Schuhlängsrichtung L verlaufen (die Schuhlängsrichtung L ist in Fig, 2 in der Zeichenebene, entlang der Schnittebene A-A durch die gestrichelte Linie angedeutet). Das weibliche Verbindungselement 16 kann ferner eine Brücke 24 umfassen, welche die Ausnehmung 20 überbrückt. In einer besonders einfachen Ausführungsform ist die Brücke 24 mittels Schrauben 26 an der Schuhsohle 8 verschraubt, wobei für die Brücke 24 in der Schuhsohle 8 vorzugsweise eine Aussparung 28 derart vorgesehen ist, dass die Schrauben 26 nicht über die Auftrittsfläche 22 herausragen. Anstelle der Schrauben 26 können Nieten, Stifte oder ähnliche Verbindungselemente verwendet werden, welche vorzugsweise nicht über die Auftrittsfläche 22 herausragen.

Das weibliche Verbindungselement 16 kann insbesondere eine Durchgangsöffnung 32 aufweisen, welche von Wänden der Ausnehmung 20 und der Brücke 24 ausgebildet sein kann. In diese Öffnung 32 kann die Lasche 12 des Steigeisens 4 eingeführt werden, wobei dann sich in dieser Öffnung 32 befindliches Fremdmaterial wie Eis, Schnee oder Schlamm in den Durchschubraum 20 hineingeschoben, oder durch diesen hindurchgeschoben, wird und sich dann vom Steigeisensystem 2 lösen kann. Das Einführen der Lasche 12 in diese Öffnung 32 ist ein Beispiel einer Einführbewegung des männlichen Verbindungselements 14 in das weibliche Verbindungselement 16. Um das Einführen der Lasche 12 in diese Öffnung 32 zu erleichtern, kann an der Sohle 8 des Schuhs 6 eine vorzugsweise trichterförmige Einführungsausnehmung 30 ausgebildet sein, um eine Positionierungsbewegung der Lasche 12, bzw. des männlichen Verbindungselements 14, relativ zu dem weiblichen Verbindungselement 16 zu führen.

Die Schnittdarstellung A-A in Fig. 3 zeigt, dass das männliche Verbindungselement 14 des Steigeisens, hier die Lasche 12 als dessen Teil, von unten durch eine Auftrittsfläche 22 des Schuhs hindurch in einer in Fig. 3 gezeigten Eingriffsposition der Verbindungsanordnung 10 in einen Sohlenbereich 34 des Schuhs hineinragen kann. Um in diese Eingriffsposition zu gelangen, kann das männliche Verbindungselement 12 eine Eingriffsbewegung in das weibliche Verbindungselement 16 derart führen, dass die Lasche 12 sich zumindest abschnittsweise unter einem Winkel von etwa 35° gegenüber der Auftrittsfläche 22 bewegt. Diese Eingriffsbewegung bleibt für den Benutzer aufgrund einer nicht zu vernachlässigenden Vorwärtskomponente komfortabel, solange dieser Winkel kleiner als 60° ist. Die Eingriffsbewegung und/oder eine entgegengesetzt gerichtete Lösebewegung kann durch einen Bodenabschnitt 36 der Einführungsausnehmung oder einen Brückenabschnitt 37 der Brücke 24 abschnittsweise unter einem Winkel von weniger als 60°, vorzugsweise von etwa 35°, gegenüber der Auftrittsfläche 22 geführt werden. Dies wird dadurch bewirkt, dass der Bodenabschnitt 36 der Einführungsausnehmung und/oder der Brückenabschnitt 37 abschnittsweise unter einem Winkel von weniger als 60°, vorzugsweise von etwa 35°, gegenüber der Auftrittsfläche 22 angeordnet sind.

Es ist zu beachten, dass die Lasche 12 einen Knick 38 aufweisen kann, sodass sie in der Seitenansicht betrachtet auch als ein Haken bezeichnet werden kann.

Die in dieser ersten Ausführungsform gezeigte Verbindungsanordnung 10 kann eine lose Verbindung des Steigeisens 4 dem Schuh 6 herbeiführen. Um das Steigeisen 4 verliersicher an dem Schuh 6 zu befestigen, kann ein weiteres Schuhhalteelement notwendig sein, welches beispielsweise als ein Riemen ausgebildet ist und das Steigeisen 4 an dem Schuh 6 vorzugsweise von oben hält.

Ist das Steigeisen 4 nicht nur auf den Vorderfußbereich des Schuhs 6 beschränkt, sondern ist wie in Fig. 4 gezeigt, mit einem Vorderbereich 40 und einem Fersenbereich 42 ausgebildet, welche durch eine Brücke 44 verbunden sein können, so kann das Schuhhalteelement als eine ggf. mehrteilige Bügelanordnung 46 ausgebildet sein. Derartige Schuhhalteelemente greifen vorzugsweise von oben an dem Schuh 6 an und können eine Lösebewegung des männlichen Verbindungselements 14 aus dem weiblichen Verbindungselement 16 verhindern, wobei diese Lösebewegung vorzugsweise entgegengesetzt zu der Richtung der Eingriffsbewegung verläuft. Der Vorderbereich 40 kann eine vordere Bodenplatte 41 mit mindestens einem in Auftrittrichtung weisenden Zacken 41a und/oder mit mindestens einem in Vorwärtsrichtung weisenden Zacken 41b umfassen. Der Fersenbereich 42 kann eine hintere Bodenplatte 43 mit mindestens einem in Auftrittrichtung weisenden Zacken 43a umfassen. Derartige Vorderbereiche 40 und Fersenbereiche 42 können einzeln oder gemeinsam in Steigeisen aller Ausführungsformen der vorliegenden Erfindung verwendet werden, wobei eine Verbindungsanordnung nach der Erfindung vorzugsweise in einem Vorderbereich angeordnet ist.

### Zweite, nicht erfindungsgemäße Ausführungsform

Unter Bezugnahme auf Figuren 5 bis 7 wird nachfolgend eine zweite Ausführungsform beschrieben. Im Folgenden wird nur auf die Unterschiede der zweiten Ausführungsform zur ersten Ausführungsform eingegangen und im Übrigen ausdrücklich auf die Beschreibung der ersten Ausführungsform verwiesen.

Die zweite Ausführungsform ähnelt der ersten Ausführungsform, wobei jedoch in dem Steigeisensystem 102 das männliche Verbindungselement 114 der Verbindungsanordnung 110 an dem Schuh 106 ausgebildet ist und das weibliche Verbindungselement 116 der Verbindungsanordnung 110 an dem Steigeisen 104 ausgebildet ist.

In der zweiten Ausführungsform ist das weibliche Verbindungselement 116 als eine Durchgangsöffnung 148 in dem Steigeisen 104 ausgebildet, wobei eine Lasche 112 oder ein Haken des männlichen Verbindungselements 114 nur an einem Stegabschnitt 150 der Durchgangsöffnung 148 angreifen kann, es kann jedoch auch daran gedacht werden, dass das männliche Verbindungselement im Wesentlichen die gesamte Durchgangsöffnung ausfüllt. Ein Durchschubraum des Steigeisenssystems 102 kann in der in den Figs. 5 bis 7 gezeigten Ausführungsform aufgrund der relativen Größenverhältnisse die Durchgangsöffnung 148 selbst sein, sowie ein Abschnitt einer Einführungsausnehmung 130, welche eine Positionierungsbewegung des männlichen Verbindungselements 114 gegenüber dem Stegabschnitt 150, welcher aufgrund einer Verkippung in die Einführungsausnehmung 130 hineinragen kann, führen kann. Hat sich nämlich an dem männlichen Verbindungselement 114 Schnee, Eis oder anderes Fremdmaterial angesammelt, so schiebt der Stegabschnitt 150 diesen in Seitenbereiche 130a, 130b der Einführungsausnehmung 130. Um dies zu erleichtern, kann das männliche Verbindungselement 114 in einer Aufsicht auf eine Sohle 108 Abschnitte der Einführungsausnehmung 130 überlappen. Die Einführungsausnehmung 130 mit den Seitenbereichen 130a, 130b übernimmt die Funktion eines weiteren Durchschubraums.

Der Stegabschnitt 150 kann derart angewinkelt angeordnet sein, dass er in der in Fig. 6 gezeigten Eingriffsposition der Verbindungsanordnung 110 gegenüber einer Auftrittsfläche 122 des Schuhs einen Winkel von weniger als 60°, vorzugsweise von etwa 35°, aufweist, wodurch eine Eingriffsbewegung und/oder eine Lösebewegung des männlichen Verbindungselements 114 in das, bzw. aus dem, weiblichen Verbindungselement 116 unter diesem Winkel geführt werden kann. Diese Führung kann alternativ durch eine Anordnung der Lasche 112 unter einem Winkel von weniger als 60°, vorzugsweise von etwa 35°, gegenüber der Auftrittsfläche 122 des Schuhs bewirkt werden, oder die oben erwähnte Führung kann durch diese Anordnung der Lasche 112 unterstützt werden.

Das männliche Verbindungselement 114 kann im Wesentlichen als eine Platte ausgebildet sein, an welcher die Lasche 112 bzw. ein Haken ausgebildet ist, wobei diese Platte vorzugsweise in einer Ausnehmung 128 der Sohle 108 mittels Schrauben 126 an der Sohle 108 befestigt ist, wobei die Schrauben 126, oder alternative Befestigungselemente (siehe erste Ausführungsform), vorzugsweise nicht aus der Auftrittsfläche 122 des Schuhs 106 herausstehen.

### Dritte Ausführungsform

Unter Bezugnahme auf die Figuren 8a bis 11b wird nachfolgend eine dritte Ausführungsform gemäß der Erfindung beschrieben. Im Folgenden wird nur auf die Unterschiede der dritten Ausführungsform zu den beiden vorangehenden Ausführungsformen eingegangen und im Übrigen ausdrücklich auf die Beschreibung der ersten und zweiten Ausführungsform verwiesen.

Während in den vorangehenden Ausführungsformen die Verbindungselemente der Verbindungsanordnung an dem Schuh über Schrauben oder Ähnliches befestigt worden sind, können diese Verbindungselemente, wie in der dritten Ausführungsform beschrieben wird, über ein Insert in der Sohle selbst integriert sein, wobei das Insert von dem Sohlenmaterial umgeben ist, beispielsweise im Herstellungsprozess von dem Sohlenmaterial umspritzt wird. In einem Steigeisensystem 202 umfasst das an dem Schuh 206 ausgebildete Verbindungselement der Verbindungsanordnung 210 ein Insert 252 in der Sohle 208. Das Insert 252 kann eine Durchgangsöffnung 254 aufweisen, welche abschnittsweise von einem Steg 256 begrenzt werden kann. Das Insert 252 ist vorzugsweise in der Sohle 208 des Schuhs 206 derart vorgesehen, dass der Steg 256 sich innerhalb einer Ausnehmung 220 in der Sohle 208, vorzugsweise in der Auftrittsfläche 222 der Sohle 208 befindet. Das Insert kann derart angeordnet sein, dass die Durchgangsöffnung 254 eine Öse der Verbindungsanordnung 210 derart ausbildet, dass die Öse von dem Innenumfang der Durchgangsöffnung 254 begrenzt ist. Alternativ bzw. zusätzlich kann die Öse durch Wände der Ausnehmung 220 sowie den Steg 256 begrenzt sein. In beiden Fällen kann die die Öse, zumindest teilweise, innerhalb der Ausnehmung 220 angeordnet sein.

Um eine mögliche Anordnung des Inserts 252 zu verdeutlichen, ist in Fig. 8b eine skizzierte Aufsicht auf einen Abschnitt der Sohle 208 gezeigt, wobei das Insert 252 teilweise freigelegt worden ist. Die auf der gegenüberliegenden Seite der Sohle 208 angeordnete Ausnehmung 220 der Sohle 208 sowie im oder unterhalb des Sohenmaterials verlaufende Abschnitte des Inserts 252 sind jeweils gestrichelt angedeutet. Der Steg 256 kann eine der Brücke 24 der ersten Ausführungsform analoge Funktion wahrnehmen.

Das Insert 252 weist vorzugsweise zwei auf gegenüberliegenden Seiten des Inserts 252 angeordnete Öffnungen 258l, 258r auf, welche im montierten Zustand quer zur Schuhlängsrichtung L ausgerichtet sind, sodass die Öffnungen 258l, 258r zumindest einen Teil einer Bindungskopplungsanordnung des Inserts 252 ausbilden. Anstelle der Öffnungen 258r, 258l kann das Insert in einer nicht gezeigten Ausführungsform als Elemente der Bindungskopplungsanordnung die eingangs beschriebenen Stifte umfassen, welche in entsprechende Öffnungen oder Gegenlager einer Skibindung eingreifen können. Wird ein Schuh mit einem solchen Insert versehen, so kann er über diese Kontaktbereiche an einer Tourenbindung von Pin-Typ gehalten werden. Das Steigeisen des Steigeisensystems kann dann entsprechend der ersten Ausführungsform ausgebildet sein.

In einer alternativen Ausführungsform kann das Insert 252' der dritten Ausführungsform (umfassend die oben beschriebene nicht gezeigte Ausführungsform) anstelle der Durchgangsöffnung 254 des Inserts 252 einen Haken 260' aufweisen, welcher eine der Lasche 112 der zweiten Ausführungsform analoge Funktion wahrnehmen kann. Ansonsten ist das Insert 252' wie das Insert 252 aufgebaut, sodass die mit einem "'" versehenen Bezugszeichen von Bauelementen des Inserts 252' Bauelementen mit Bezugszeichen mit gleichem Zahlenwert des Insert 252, jedoch ohne "'", entsprechen. Das Steigeisen des Steigeisensystems kann dann entsprechend der zweiten Ausführungsform ausgebildet sein.

Die Inserts 252, 252' können aus Metall hergestellt sein.

Um den Verlust des Steigeisens im Gelände beim Anlegen zu verhindern, kann an einem Steigeisen, vorzugsweise einem Steigeisen, wie es in dem oben beschriebenen Steigeisensystem verwendet wird, ein Riemen 362 vorgesehen sein, welcher vorzugsweise mit einem Verschlussmechanismus 364, beispielsweise einer Schnalle, versehen ist (vergleiche Figur 4). Dieser Riemen kann beim Anziehen des Steigeisens um den Schuh 6 gelegt werden, um einen Abschnitt des Schuhs 6 zu umgreifen. Hierdurch wird ein Verlieren des Steigeisens beim weiteren Anlegen verhindert. Um die nötige Bewegungsfreiheit zu gewährleisten, ist der Riemen 362 als ein gerafftes Band oder als ein gerafftes Seilmaterial ausgebildet, sodass seine Länge variieren kann. Alternativ oder zusätzlich kann der Riemen 362 ein elastisches Material enthalten, sodass die Form des gerafften Bandes oder des gerafften Seilmaterials ohne eine zusätzliche elastische Hülle oder ähnlichen Elemente in die ursprüngliche Form zurückkehren kann.

Der Riemen 362 kann an einem Koppelelement 366 angebracht sein, welches in der in Fig. 4 gezeigten Stellung an den Schuh 6 angreift. Das Koppelelement 366 kann Teil der Bügelanordnung 46 sein. Das Koppelelement 366 löst bei einer Verschwenkung in Richtung W die Kopplung mit dem Schuh 6. Geschieht diese Verschwenkung unabsichtlich und nur in einem kleinen Winkelbereich, so kann der Riemen 362 das Koppelelement 366 in eine in Fig. 4 gezeigte Koppelstellung des Koppelelements 366 mit dem Schuh 6 zurückstellen, insbesondere wenn er ein elastisches Material enthält.

Um zu verhindern, dass das Koppelelement 366 sich durch Vibrationen oder Belastungen selbstständig in Richtung W verschwenkt, muss der Riemen 362 nicht unter einer hohen Spannung stehen, denn seine Raffung bzw. seine elastische Eigenschaften spannt das Koppelelement 366 vorzugsweise entgegengesetzt der Drehrichtung W vor.

## Patentansprüche

1. Steigeisensystem (2; 102; 202) umfassend
ein Steigeisen (4; 104; 106),
einen Schuh (6; 106; 206) und
eine Verbindungsanordnung (10; 110), welche an einem aus dem Schuh (6; 106; 206) und dem Steigeisen (4; 104; 106) ein männliches Verbindungselement (14; 114) und an dem anderen aus dem Schuh (6; 106; 206) und dem Steigeisen (4; 104; 106) ein weibliches Verbindungselement (16; 116) umfasst,
wobei die Verbindungsanordnung (10; 110) einen Durchschubraum (20; 148) aufweist, welcher dafür eingerichtet ist, dass Fremdmaterial, welches sich an der Verbindungsanordnung (10; 110) befindet, bei einer Eingriffsbewegung des männlichen Verbindungselements (14; 114) in das weibliche Verbindungselement (16; 116) durch den Durchschubraum (20; 148) geschoben wird und sich von dem Steigeisensystem (2; 102; 104) lösen kann,
**dadurch gekennzeichnet, dass**
a) das weibliche Verbindungselement ein Insert (252) des Schuhs (206) umfasst, welches eine Öse ausbildet oder einen Abschnitt einer Öse ausbildet und wobei vorzugsweise der Durchschubraum als eine Ausnehmung (220) in einer Sohle (208) des Schuhs (206) ausgebildet ist und die Öse zumindest teilweise innerhalb der Ausnehmung (220) angeordnet ist, oder
b)das männliche Verbindungselement (114) an dem Schuh (6; 206) ausgebildet ist, vorzugsweise angeschraubt ist, und eine Lasche (112) und/oder einen Haken (112; 260') umfasst, wobei vorzugsweise ein weiterer Durchschubraum (130, 130a, 130b) als eine Ausnehmung in einer Sohle (108) des Schuhs (106) ausgebildet ist und das männliche Verbindungselement (114) sich mit dem weiteren Durchschubraum (130, 130a, 130b) in einer Sohlenaufsicht überlappt, wobei das männliche Verbindungselement ein Insert (252') des Schuhs (206) umfasst, an welchem vorzugsweise eine Lasche und/oder ein Haken (260') ausgebildet ist,
wobei das Steigeisensystem weiterhin **dadurch gekennzeichnet ist, dass** das Insert (252; 252') ferner Kontaktbereiche (258l, 258r; 258l', 258r') für eine Skibindung, insbesondere zwei an gegenüberliegenden Seiten des Inserts angeordnete, im Wesentlichen quer zu einer Schuhlängsrichtung ausgerichtete Öffnungen (258l, 258r; 258l', 258r'), aufweist.

2. Steigeisensystem (2; 202) nach Anspruch 1, wobei der Durchschubraum (20) als eine Ausnehmung in einer Sohle des Schuhs (6; 206), insbesondere in einer Auftrittfläche (22) einer Sohle (8; 208) des Schuhs (6; 206) ausgebildet ist.

3. Steigeisensystem (2; 202) nach einem der vorhergehenden Ansprüche, wobei der Durchschubraum (20) als eine entlang einer Schuhlängsrichtung (L) verlaufende Kerbe (18) in einer Auftrittfläche (22) einer Sohle (8, 208) des Schuhs (6; 206) ausgebildet ist.

4. Steigeisensystem (2; 102; 202) nach einem der vorhergehenden Ansprüche, wobei in einer Sohle (8; 108; 208) des Schuhs (6; 106; 206) eine Einführungsausnehmung (30; 130) ausgebildet ist, welche dazu eingerichtet ist, eine Positionierungsbewegung des männlichen Verbindungselements (14; 114) und des weiblichen Verbindungselements (16; 116) relativ zueinander zu führen, sodass deren Eingreifen ineinander erleichtert ist.

5. Steigeisensystem (2) nach einem der vorhergehenden Ansprüche, wobei der Durchschubraum (18) als eine Ausnehmung (20) in einer Sohle (8) des Schuhs (6) ausgebildet ist und das weibliche Verbindungselement (16) eine vorzugsweise an der Sohle (6) verschraubte Brücke (24) umfasst, welche die Ausnehmung (20) überbrückt.

6. Steigeisensystem (102; 202) nach einem der vorhergehenden Ansprüche, wobei das weibliche Verbindungselement an dem Steigeisen (104; 106) als eine Durchgangsöffnung (148) ausgebildet ist.

## Claims

1. Crampon system (2; 102; 202) comprising
a crampon (4; 104; 106),
a shoe (6; 106; 206) and
a connecting assembly (10; 110), which comprises a male connecting element (14; 114) on one of the shoe (6; 106; 206) and the crampon (4; 104; 106), and comprises a female connecting element (16; 116) on the other of the shoe (6; 106; 206) and the crampon (4; 104; 106),
the connecting assembly (10; 110) comprising a push-through space (20; 148) which is designed such that, during an engagement movement of the male connecting element (14; 114) into the female connecting element (16; 116), foreign material on the connecting assembly (10; 110) is pushed through the push-through space (20; 148) and can be removed from the crampon system (2; 102; 104),
**characterised in that**
a) the female connecting element comprises an insert (252) of the shoe (206), which insert forms a lug or forms a portion of a lug and the push-through space preferably being formed as a cut-out (220) in a sole (208) of the shoe (206) and the lug being arranged inside the cut-out (220) at least in part, or
b) the male connecting element (114) is formed on the shoe (6; 206), preferably is screwed on, and comprises a tab (112) and/or a hook (112; 260'), an additional push-through space (130, 130a, 130b) preferably being formed as a cut-out in a sole (108) of the shoe (106) and the male connecting element (114) overlapping the additional push-through space (130, 130a, 130b) in a plan view of the sole, the male connecting element comprising an insert (252') of the shoe (206), on which insert a tab and/or a hook (260') is preferably formed,
the crampon system being further **characterised in that** the insert (252; 252') further comprises contact regions (258l, 258r; 258l', 258r') for a ski binding, in particular two openings (258l, 258r; 258l', 258r') arranged on opposing sides of the insert and oriented substantially transversely to a longitudinal direction of the shoe.

2. Crampon system (2; 202) according to claim 1, wherein the push-through space (20) is formed as a cut-out in a sole of the shoe (6; 206), in particular in a tread surface (22) of a sole (8; 208) of the shoe (6; 206).

3. Crampon system (2; 202) according to either of the preceding claims, wherein the push-through space (20) is formed as a notch (18), extending in a longitudinal direction (L) of the shoe, in a tread surface (22) of a sole (8; 208) of the shoe (6; 206).

4. Crampon system (2; 102; 202) according to any of the preceding claims, wherein an insertion cut-out (30; 130) is formed in a sole (8; 108; 208) of the shoe (6; 106; 206) and is designed to guide a relative positioning movement of the male connection element (14; 114) and the female connecting element (16; 116), so as to facilitate the mutual engagement thereof.

5. Crampon system (2) according to any of the preceding claims, wherein the push-through space (18) is formed as a cut-out (20) in a sole (8) of the shoe (6) and the female connecting element (16) comprises a bridge (24) which is preferably screwed to the sole (6) and bridges the cut-out (20).

6. Crampon system (102; 202) according to any of the preceding claims, wherein the female connecting element is formed as a through-opening (148) in the crampon (104; 106).

## Revendications

1. Système de crampon (2 ; 102 ; 202) comprenant
un crampon (4 ; 104 ; 106),
une chaussure (6 ; 106 ; 206) et
un agencement de liaison (10 ; 110), lequel comprend un élément de liaison mâle (14 ; 114) au niveau de l'un parmi la chaussure (6 ; 106 ; 206) et le crampon (4 ; 104 ; 106) et un élément de liaison femelle (16 ; 116) au niveau de l'autre parmi la chaussure (6 ; 106 ; 206) et le crampon (4 ; 104 ; 106),
dans lequel l'agencement de liaison (10 ; 110) présente un espace de passage (20 ; 148), lequel est aménagé pour qu'un matériau étranger, lequel se trouve au niveau de l'agencement de liaison (10 ; 110), soit déplacé lors d'un mouvement de mise en prise de l'élément de liaison mâle (14 ; 114) avec l'élément de liaison femelle (16 ; 116) à travers l'espace de passage (20 ; 148) et puisse se détacher du système de crampon (2 ; 102 ; 104),
**caractérisé en ce que**
a) l'élément de liaison femelle comprend un insert (252) de la chaussure (206), lequel forme un oeillet ou forme une section d'un oeillet et dans lequel de préférence l'espace de passage est réalisé en tant qu'évidement (220) dans une semelle (208) de la chaussure (206) et l'oeillet est agencé au moins en partie à l'intérieur de l'évidement (220), ou
b) l'élément de liaison mâle (114) est réalisé au niveau de la chaussure (6 ; 206), est de préférence vissé, et comprend une languette (112) et/ou un crochet (112 ; 260'), dans lequel de préférence un autre espace de passage (130, 130a, 130b) est réalisé en tant qu'évidement dans une semelle (108) de la chaussure (106) et l'élément de liaison mâle (114) chevauche l'autre espace de passage (130, 130a, 130b) dans une vue de dessus de la semelle, dans lequel l'élément de liaison mâle comprend un insert (252') de la chaussure (206), au niveau duquel de préférence une languette et/ou un crochet (260') est réalisé,
dans lequel le système de crampon est **caractérisé en outre en ce que** l'insert (252 ; 252') présente en outre des zones de contact (258l, 258r ; 258l', 258r') pour une fixation de ski, en particulier deux ouvertures (258l, 258r ; 258l', 258r') agencées au niveau de côtés opposés de l'insert, orientées sensiblement transversalement à une direction longitudinale de chaussure.

2. Système de crampon (2 ; 202) selon la revendication 1, dans lequel l'espace de passage (20) est réalisé en tant qu'évidement dans une semelle de la chaussure (6 ; 206), en particulier dans une surface de marche (22) d'une semelle (8 ; 208) de la chaussure (6 ; 206) .

3. Système de crampon (2 ; 202) selon l'une quelconque des revendications précédentes, dans lequel l'espace de passage (20) est réalisé en tant qu'encoche (18) s'étendant le long d'une direction longitudinale de chaussure (L) dans une surface de marche (22) d'une semelle (8, 208) de la chaussure (6 ; 206) .

4. Système de crampon (2 ; 102 ; 202) selon l'une quelconque des revendications précédentes, dans lequel un évidement d'introduction (30 ; 130) est réalisé dans une semelle (8 ; 108 ; 208) de la chaussure (6 ; 106 ; 206), lequel est aménagé pour guider l'un par rapport l'autre un mouvement de positionnement de l'élément de liaison mâle (14 ; 114) et de l'élément de liaison femelle (16 ; 116), de sorte que leur mise en prise l'un dans l'autre soit simplifiée.

5. Système de crampon (2) selon l'une quelconque des revendications précédentes, dans lequel l'espace de passage (18) est réalisé en tant qu'évidement (20) dans une semelle (8) de la chaussure (6) et l'élément de liaison femelle (16) comprend un pont (24) vissé de préférence au niveau de la semelle (6), lequel enjambe l'évidement (20).

6. Système de crampon (102 ; 202) selon l'une quelconque des revendications précédentes, dans lequel l'élément de liaison femelle est réalisé au niveau du crampon (104 ; 106) en tant qu'ouverture de passage (148).
